# FASCICULE DE BREVET EUROPEEN

(11) **EP 0 878 410 B1**
(45) Date de publication et mention de la délivrance du brevet: **11.09.2002**
(21) Numéro de dépôt: 97201430.2
(22) Date de dépôt: 12.05.1997
(51) Int. Cl.: B65D 73/00

(54) **Systéme de maintien de récipients ronds**
Haltersystem für kreisrunde Behälter
Support system for round containers

(43) Date de publication de la demande: 18.11.1998
(73) Titulaire: SOCIETE DES PRODUITS NESTLE S.A., 1800 Vevey (CH)
(72) Inventeur: Jeannin, 1010 Lausanne (CH); Perez, Christophe, 69670 Vaugneray (FR)
(74) Mandataire: Thomas, Alain

(56) Documents cités:
- BE-A- 673 877
- CH-A- 363 290
- DE-A- 2 029 648
- DE-A- 3 436 481
- DE-C- 522 409
- FR-A- 2 238 352
- FR-A- 2 600 982

## Description

La présente invention concerne un système de maintien de récipients ronds comportant une coupelle et une bordure.

Si on considère à l'heure actuelle le domaine alimentaire, et plus particulièrement le conditionnement de petits emballages de lait à café, ceux-ci sont disposés en vrac dans une poche plastique. L'inconvénient d'un tel arrangement est que lors du stockage ces petits emballages peuvent être comprimés et par voie de conséquence détériorés par compression. Il existe donc un besoin à l'heure actuelle de pouvoir maintenir des emballages de manière ordonnée, de sorte qu'on puisse les disposer alors. dans un emballage global, par exemple de forme parallélépipédique.

Il existe déjà des systèmes de maintien de matériel électrique, de pots de yaourts ou de pilules, par exemple les brevets DE 3436481 (correspondant au préambule de la revendication 1), BE 673877 et DE 522409, fabriqués à partir d'un flan en un marériau pliable. L'inconvénient de ces systèmes est qu'ils nécessitent le déchirement du matériau pliable lors du dégagement de la pièce électrique, du yaourt ou de la pilule, car lesdites pièces, lesdits yaourts ou lesdites pilules sont disposés dans des fenêtres.

Le but de la présente invention est la mise au point d'un système de maintien de plusieurs petits emballages ronds permettant également lors de l'utilisation une préhension aisée de la part de l'utilisateur.

L'invention concerne un système de maintien de récipients ronds comportant une coupelle et une bordure, obtenu à partir d'un flan en un matériau pliable, ledit flan étant pliable le long d'une ligne de pliage de manière à créer une première face et une seconde face, chaque face ayant sensiblement la même dimension et se superposant l'une sur l'autre, dans lequel la première face comporte plusieurs évidements, prévus pour que viennent se loger les coupelles desdits récipients ronds, lesdits évidements étant ouverts et ayant une forme comprise entre le demi-cercle et le trois-quart de cercle et présentant des parties de débordement retenant lesdits récipients.

Lorsqu'on replie la première face sur la seconde face, il faut prévoir sur lesdites faces des zones de collage, par exemple plusieurs points de collage, de manière à ce que les faces soient solidaires l'une de l'autre, mais cependant ménagent entre-elles un espace libre permettant à la bordure desdits récipients de venir se loger dans ledit espace libre. Il n'est donc pas possible que les faces soient collées l'une à l'autre sur toute leur surface. Ce qui se passe pour le système de maintien selon l'invention, c'est que la bordure du récipient se loge dans l'espace entre la première et la seconde face et le haut de la coupelle proche de ladite bordure vient se loger dans l'évidement de la première face du flan.

La dimension du système de maintien n'est pas critique. Il est cependant préférable que la première et la seconde face aient une forme rectangulaire, de manière à prévoir les évidements sur la longueur desdites faces. Il est là aussi préférable de prévoir les évidements sur les deux longueurs du rectangle, de sorte qu'on puisse disposer le maximum de petits emballages ronds. Sur le plan de la disposition des évidements sur chaque longueur, il est possible soit de les mettre face à face, soit de les mettre de manière décalée. La disposition préférée consiste en des évidements face à face.

Le nombre des évidements sur chaque longueur n'est pas non plus critique. Cependant pour des raisons de grandeur d'emballage, on prévoit un système de maintien comportant entre 3 et 7 évidements par longueur , de préférence 4 ou 5 évidements.

Le type de récipients ronds à maintenir n'est pas non plus critique. Il peut s'agir aussi bien de récipients dans le domaine alimentaire que non alimentaire. Dans le domaine non alimentaire, on peut par exemple envisager des petits pots de peinture de couleurs différentes qu'on dispose dans le système de maintien selon l'invention. Dans le domaine alimentaire, on peut envisager soit des petits godets de crème à café, soit des capsules ou cartouches contenant des doses de café torréfié et moulu, par exemple des capsules faisant l'objet de la demande de brevet EP 512'468. La dimension des ces récipients ronds n'est pas non plus critique. De préférence, on envisage des récipients ayant un diamètre au niveau de la bordure de l'ordre de 2 à 5 cm.

Il faut également que le matériau avec lequel on fabrique le système de maintien selon l'invention soit un matériau pliable et ayant une certaine élasticité, de manière à ce qu'on puisse sortir les récipients sans aucun déchirement. On utilise de préférence du carton, du plastique ou du papier semi-rigide. On utilise de préférence du papier ou du carton ayant un grammage compris entre 90 et 500 g/m². Comme plastique utilisable, on prend de préférence du polystyrène ou du polypropylène.

Commes les évidements sont prévus pour y loger des coupelles rondes, on prévoit ces évidements d'une forme sensiblement circulaire et de préférence de la forme d'un demi-cercle. On peut également envisager une forme ovale. On prévoit un évidement ayant une forme comprise entre un demi-cercle et un trois-quart de cercle, de manière à améliorer l' encliquetage de la coupelle.

Il est possible pour le système de maintien selon l'invention de faire les évidements sur une seule face, mais il est également possible de les prévoir sur les deux faces, auquel cas bien sûr ils sont en regard sur chaque face.

Lorsqu'on sort de leur emballage les systèmes de maintien selon l'invention, il peut être avantageux d'y prévoir un orifice sur chaque face, de sorte qu'on puisse accrocher lesdits systèmes à une potence. On peut dans ce cas aussi bien prévoir un accrochage sur le petit côté que sur le grand côté du rectangle.

La suite de la description est faite en référence aux dessins sur lesquels .
Fig. 1 est un flan pour faire un système selon l'invention dans une première forme de réalisation,
Fig. 2 est un flan similaire, mais dans une seconde forme de réalisation et
Fig. 3 est une vue en perspective montrant le système selon l'invention avec des récipients accrochés.

On dispose d'un flan (1) en carton qui présente une première face (3) et une seconde face (4), lesdites faces ayant une forme rectangulaire. On peut plier le flan (1) le long de la ligne de pliage (2). La face (3) présente des évidements (5) et la face (4) des évidements (10) : lorsqu'on plie les faces, ces évidements sont bien en regard. Le flan présente également des orifices (7) et (8) permettant un accrochage du système.

Pour la mise en position des récipients (non représentés), on opère de la manière suivante. Sur la ligne de fabrication des récipients, ceux-ci viennent se positionner dans les évidements (5) de la première face. Il est prévu des points de colle (9) et on rabat la seconde face (4) sur la première, de manière à ce que la bordure des récipients est entre les deux faces et la coupelle est encliquetée dans les évidements (5). Lorsqu'on veut retirer le récipient, les parties de débordement (11) retiennent les récipients et il faut donc tirer sur lesdits récipients, de sorte que compte tenu de l'élasticité du carton, lesdites parties (11) s'effacent pour libérer les récipients. Les évidements (10) et les débordements (6) de la seconde face n'ont pas de fonctionnalité technique.

C'est la raison pour laquelle on peut aussi les éliminer : ceci fait l'objet du second mode de réalisation de la figure 2. Le flan (12) comporte une première face (13) et une seconde face (14). La seconde face (14) ne comporte pas d'évidement, seule la face (13) comporte des évidements (19). Comme pour la figure précédente, on prévoit des orifices (17) et (18) permettant un accrochage du système selon l'invention. Des points de colle (20) permettent la solidarisation des faces (13) et (14) en pliant selon la ligne de pliage (15). Il est possible également de prévoir des décrochements (21) en bout des faces (13) et (14). Ces décrochements sont intéressants pour faciliter au moment de l'usage la prise du système selon l'invention.

La Fig.3 montre l'accrochage de capsules à café présentant une coupelle (25) et une bordure (24) et disposés dans le système (22) selon l'invention. L'orifice (23) permet l'accrochage du système par exemple sur une potence. L'utilisateur peut ainsi à volonté prendre la capsule à café souhaitée, sans qu'il y ait un déchirement du système.

## Revendications

1. Système de maintien de récipients ronds comportant une coupelle (25) et une bordure (24), obtenu à partir d'un flan (1) en un matériau pliable, ledit flan étant pliable le long d'une ligne de pliage (2) de manière à créer une première face (3) et une seconde face (4), chaque face ayant sensiblement la même dimension et se superposant l'une sur l'autre, dans lequel la première face comporte plusieurs évidements (5,10), prévus pour que viennent se loger les coupelles desdits récipients ronds, **caractérisé en ce que** les évidements sont ouverts et ont une forme comprise entre le demi-cercle et le trois-quart de cercle (19) et présentent des parties de débordement (11) retenant lesdits récipients.

2. Système selon la revendication 1, **caractérisé en ce que** la première face (3) et la seconde face (4) ont sensiblement une forme rectangulaire, la première face comportant des évidements sur les deux longueurs dudit rectangle.

3. Système selon l'une des revendications 1 ou 2, **caractérisé en ce que** les évidements (5,10) sur chaque longueur se font face ou sont disposés de manière décalée.

4. Système selon l'une des revendications 1 à 3, **caractérisé en ce que** le matériau pliable est choisi dans le groupe constitué par le carton, le plastique et le papier semi-rigide.

5. Système selon l'une quelconque des revendications 1 à 4, **caractérisé en ce que** la seconde face (4) comporte les mêmes évidements que la première face (3).

6. Système selon l'une quelconque des revendications 1 à 5, **caractérisé en ce que** la première face (3) et la seconde face (4) sont collées ensemble.

7. Système selon l'une quelconque des revendications 1 à 6, **caractérisé en ce que** le flan (1) comporte dans la zone de la ligne de pliage deux orifices (17,18) permettant de suspendre ledit système.

## Claims

1. System for retention of round containers comprising a cup (25) and a rim (24) obtained from a blank (1) made of a pliable material, the said blank being pliable along a folding line (2) such as to create a first surface (3) and a second surface (4), each surface having substantially the same dimension and being superimposed one on the other, wherein the first surface comprises a plurality of recesses (5, 10) which are designed to accommodate the cups of the said round containers, **characterised in that** the recesses are open and have a shape which is between a half circle and three quarters of a circle (19) and have edging parts (11) which retain the said containers.

2. System according to claim 1, **characterised in that** the first surface (3) and the second surface (4) have substantially a rectangular shape, the first surface comprising recesses along the two lengths of the said rectangle.

3. System according to claim 1 or claim 2, **characterised in that** the recesses (5, 10) along each length face one another or are disposed in a manner which is offset.

4. System according to any one of claims 1 to 3, **characterised in that** the pliable material is selected from amongst the group constituted by cardboard, plastic and semi-rigid paper.

5. System according to any one of claims 1 to 4, **characterised in that** the second surface (4) comprises the same recesses as the first surface (3).

6. System according to any one of claims 1 to 5. **characterised in that** the first surface (3) and the second surface (4) are glued to one another.

7. System according to any one of claims 1 to 6, **characterised in that** in the area of the folding line, the blank (1) comprises two apertures (17, 18) which make it possible to suspend the said system.

## Patentansprüche

1. System zum Halten von eine Schale (25) und eine Umrandung (24) aufweisenden runden Behältern, das aus einer Platte (1) aus einem faltbaren Werkstoff hergestellt ist, die längs einer Faltlinie (2) so faltbar ist, dass eine erste Seite (3) und eine zweite Seite (4) geschaffen werden, wobei jede Seite im wesentlichen die gleiche Abmessung besitzt und sich der anderen überlagert, wobei die erste Seite mehrere Aussparungen (5, 10) aufweist, die für die Aufnahme der Schalen der runden Behälter vorgesehen sind, **dadurch gekennzeichnet, dass** die Aussparungen offen sind und eine Form zwischen einem Halbkreis und einem Dreiviertelkreis (19) haben und vorstehende Teile (11) aufweisen, die die Behälter halten.

2. System nach Anspruch 1, **dadurch gekennzeichnet, dass** die erste Seite (3) und die zweite Seite (4) im wesentlichen eine rechteckige Form haben, wobei die erste Seite auf den beiden Längen des Rechtecks Aussparungen aufweist.

3. System nach einem der Ansprüche 1 oder 2, **dadurch gekennzeichnet, dass** die Aussparungen (5,10) auf jeder Länge einander gegenüberstehen oder versetzt angeordnet sind.

4. System nach einem der Ansprüche 1 bis 3, **dadurch gekennzeichnet, dass** der faltbare Werkstoff aus der Gruppe ausgewählt ist, die Karton, Kunststoff und halbstarres Papier umfasst.

5. System nach einem der Ansprüche 1 bis 4, **dadurch gekennzeichnet, dass** die zweite Seite (4) dieselben Aussparungen wie die erste Seite (3) aufweist.

6. System nach einem der Ansprüche 1 bis 5, **dadurch gekennzeichnet, dass** die erste Seite (3) und die zweite Seite (4) miteinander verklebt sind.

7. System nach einem der Ansprüche 1 bis 6, **dadurch gekennzeichnet, dass** die Platte (1) im Bereich der Faltlinie zwei Öffnungen (17, 18) zum Aufhängen des Systems aufweist.
